# EUROPÄISCHE PATENTSCHRIFT

(11) **EP 1 295 655 B1**
(45) Veröffentlichungstag und Bekanntmachung des Hinweises auf die Patenterteilung: **25.10.2006**
(21) Anmeldenummer: 02405667.3
(22) Anmeldetag: 31.07.2002
(51) Int. Cl.: B22D 17/14

(54) **Entlüftungsventileinrichtung für Giessformen**
Venting valve assembly for casting moulds
Dispositif de soupape pour l'évacuation des moules de fonderrie

(30) Priorität: 21.09.2001 CH 175001
(43) Veröffentlichungstag der Anmeldung: 26.03.2003
(73) Patentinhaber: Fondarex S.A., CH-1806 St. Légier (CH)
(72) Erfinder: Wüthrich, Andreas, 1213 Onex (CH)
(74) Vertreter: Rottmann, Maximilian

(56) Entgegenhaltungen:
- EP-A- 0 612 573
- EP-A- 1 018 384
- US-A- 6 158 495

## Beschreibung

Die Erfindung betrifft eine Entlüftungsventileinrichtung für Giessformen nach dem Oberbegriff des Anspruchs 1.

Um beim Giessen, und insbesondere beim Druckgiessen, Lufteinschlüsse im fertigen Gussteil zuverlässig verhindern zu können, muss die Giessform bzw. die Kavität der Giessform während des Giessvorgangs entlüftet werden. Dabei muss nicht nur die in den Hohlräumen der Giessmaschine und der Giessform vorhandene Luft entweichen können, sondern es muss darüberhinaus auch sichergestellt werden, dass die aus der flüssigen Giessmasse austretenden Gase ebenfalls entweichen können.

Eine Problematik beim Entlüften von Druckgiessformen besteht darin, dass das Entlüftungsventil der Ventileinrichtung so spät wie möglich geschlossen werden soll, damit die Kavität möglichst bis zum vollständigen Füllen entlüftet wird, dass aber andererseits verhindert werden soll, dass flüssiges Giessmaterial in das Entlüftungsventil eindringt.

Um dieser Problematik Rechnung zu tragen, sind grundsätzlich zwei Arten von Ventilvorrichtungen für Druckgiessformen bekannt, wobei beide Arten ein Entlüftungsventil mit einem hin- und herbeweglichen Verschlussorgan zum Verschliessen des Entlüftungskanals besitzen. Währenddem bei der ersten Art das Verschlussorgan fremdbetätigt wird, steht das Verschlussorgan bei der zweiten Art mit einem Kraftaufnehmer in Wirkverbindung, der direkt von dem von der Kavität in den Entlüftungskanal vordringenden Giessmaterial, unter Ausnutzung von dessen kinetischer Energie, betätigt wird.

Unter fremdbetätigten Ventilvorrichtungen wird verstanden, dass der Ventilkolben nicht von dem von der Kavität in den Entlüftungskanal vordringenden Giessmaterial, sondern von einer externen Energiequelle betätigt wird, welch letztere mehrheitlich als pneumatisch- oder hydraulisch arbeitendes System ausgebildet ist. Der Zeitpunkt zum Auslösen des Schliessvorgangs kann bei diesen Ventilvorrichtungen beispielsweise mittels eines den Füllstand der Kavität überwachenden Sensors bestimmt werden. Eine Schwierigkeit bei derartigen Ventilvorrichtungen besteht darin, dass der eigentliche Schliessvorgang relativ viel Zeit beansprucht, da das den Schliessvorgang initiierende Signal (elektrischer Impuls) in eine mechanische Bewegung, beispielsweise in das Betätigen eines Servoventils, umgesetzt werden muss. Zudem muss zum Schliessen des Entlüftungsventils bzw. eines mit dem Ventilkolben in Wirkverbindung stehenden Betätigungsorgans ein bestimmter Systemdruck vorherrschen, damit das Entlüftungsventil pneumatisch oder hydraulisch innerhalb der geforderten Zeitspanne geschlossen werden kann. Da jedoch das Öffnen eines Servoventils im allgemeinen einen Druckabfall bewirkt, muss nach dem Öffnen des Servoventils der zum Schliessen des Entlüftungsventils notwendige Systemdruck zuerst wieder aufgebaut werden. Schliesslich muss zumeist noch ein Verriegelungsmechanismus, der den Ventilkolben in der Offenstellung verriegelt, bewegt werden, was ebenfalls zu einer zeitlichen Verzögerung des Schliessvorgangs führt. Es versteht sich, dass solche Ventilvorrichtungen einen hohen baulichen Aufwand bedingen und anfällig auf bestimmte Betriebsparameter reagieren können. Zudem benötigen derartige Ventilvorrichtungen in der Regel zumindest ca. 10 ms vom Erkennen der Formfüllung bis zum vollständigen Schliessen des Ventilkolbens.

Mit der zweiten Art von Ventileinrichtungen lassen sich dagegen sehr schnelle und zuverlässige Ventileinrichtungen realisieren. Um am Kraftaufnehmer den für den Schliessvorgang notwendigen Staudruck aufbauen zu können, weist der aus der Kavität zum Kraftaufnehmer führende Entlüftungskanal Richtungs- und Querschnittsänderungen auf. Zudem muss der Entlüftungskanal zwischen dem Kraftaufnehmer und dem eigentlichen Ventilkörper des Entlüftungsventils eine gewisse Mindestdistanz aufweisen und abgewinkelt ausgeführt sein, damit das Entlüftungsventil sicher geschlossen wird, bevor das flüssige Giessmaterial das Entlüftungsventil erreicht hat. Um die Effizienz derartiger Entlüftungsventile zu steigern, ist am Entlüftungsventil üblicherweise eine Vakuumpumpe angeschlossen.

Aus der EP 0 612 573 ist eine gattungsgemässe Ventileinrichtung zum Entlüften von Druckgiessformen bekannt, welche mit einem Entlüftungskanal, einem im Entlüftungskanal angeordneten Entlüftungsventil und einer Betätigungsvorrichtung zum Schliessen des Entlüftungsventils versehen ist. Die Betätigungsvorrichtung weist einen Kraftaufnehmer auf, welcher durch das aus der Kavität in den Entlüftungskanal vordringende Giessmaterial beaufschlagbar ist und mit dem beweglichen Verschlussteil des Entlüftungsventils in mechanischer Wirkverbindung steht. Dabei ist der Kraftaufnehmer als Stossorgan ausgebildet, dessen Arbeitshub auf einen Bruchteil des vom beweglichen Verschlussteils des Entlüftungsventils zurückzulegenden Schliessweges begrenzt ist. Im weiteren ist der Verschlussteil des Entlüftungsventils über den Arbeitshub des Kraftaufnehmers hinaus im Freilauf bewegbar und die Betätigungsvorrichtung weist ein Kraftübertragungsorgan für die Übertragung des Stossimpulses vom Kraftaufnehmer auf den beweglichen Verschlussteil des Entlüftungsventils auf.

Obwohl ein derartig ausgebildetes Entlüftungsventil in der Praxis sehr zuverlässig funktioniert, wäre es für bestimmte Anwendungsfälle wünschenswert, wenn die für das Schliessen des Ventils notwendige Energie nicht alleine vom Giessmaterial aufgebracht werden müsste. Wie aus der allgemeinen Formel (E=m•v²/2) zur Berechnung der kinetischen Energie hervorgeht, ist die zum Schliessen der Ventileinrichtung zur Verfügung stehende Energie von der Masse sowie der Geschwindigkeit des Giessmaterials abhängig. Das heisst mit anderen Worten, dass die zur Verfügung stehende Energie bei ungünstigen Rahmenbedingungen, namentlich bei geringen Giessmassen und/oder bei geringen Geschwindigkeiten des Giessmaterials, u.U. nicht ausreicht, um das Entlüftungsventil innerhalb der geforderten Zeit zu Schliessen. Andererseits kann bei grossen Giessmassen und/oder bei hohen Geschwindigkeiten eine sehr hohe Energie auf den Kraftaufnehmer einwirken, welcher diesen zusammen mit dem Verschlussteil mit einer hohen Geschwindigkeit am Endanschlag bzw. am Ventilsitz auftreffen lässt, was natürlich ebenso, insbesondere auch im Hinblick auf eine beschränkte Lebensdauer, unerwünscht ist.

Ausgehend vom bekannten Stand der Technik besteht die Aufgabe der Erfindung darin, eine Entlüftungsventileinrichtung der im Oberbegriff des Anspruchs 1 genannten Art derart zu verbessern, dass diese universell einsetzbar ist, indem deren Verschlussorgan prozessunabhängig, d.h. unabhängig von den Betriebsparametern der Giesseinrichtung sowie des Giessmaterials, sehr schnell und zuverlässig von der Offen- in die Schliessstellung bewegt werden kann.

Diese Aufgabe wird durch die im Kennzeichen des Anspruchs 1 angeführten Merkmale gelöst.

Mit einer derartigen Entlüftungsventileinrichtung kann das Verschlussorgan fremdbetätigt sehr schnell geschlossen werden, wobei insbesondere die Zeit zum Aufheben der Reibschlussverbindung im Vergleich zu konventionellen Verriegelungen des Verschlussorgans sehr kurz ist, zumal das Verschlussorgan schon in Schliessrichtung vorgespannt werden kann bzw. vorgespannt ist.

Bevorzugte Weiterbildungen der Ventileinrichtung sind in den abhängigen Ansprüchen 2 bis 16 umschrieben.

Bei einer bevorzugten Ausführungsform der Entlüftungsventileinrichtung ist ein Entlüftungsventil mit einer hydraulisch oder pneumatisch beaufschlagbaren Kammer vorgesehen, welche mit einer in Richtung des Verschlussorgans auswölbbaren, das Verschlussorgan reibschlüssig fixierbaren Kammerwandung versehen ist. Die Kammerwandung ist dabei innerhalb der Elastizitätsgrenze des Materials (Stahl) soweit auslenkbar, dass sie sich nach der Reduzierung des in der Kammer vorherrschenden Überdrucks selbsttätig in die das Verschlussorgan freigebende Ausgangsposition zurückwölbt. Im Vergleich zu herkömmlich ausgebildeten Entlüftungsventilen muss dabei nicht zuerst ein Druck aufgebaut und/oder ein Verschlussorgan von einer Verriegelungs- in eine Entriegelungsstellung gebracht werden, damit das Verschlussorgan von der Offen- in die Schliessstellung bewegt werden kann, sondern es muss lediglich der Druck in der Kammer soweit reduziert werden, dass sich die Kammerwandung zurückwölbt, damit das vorgespannte Verschlussorgan freigegeben wird und sich schlagartig von der Offen- in die Schliessstellung bewegen kann. Dieser Druckabbau kann beispielsweise durch das Öffnen eines Entlastungsventils erfolgen. Die gesamte Schliesszeit vom Erkennen der Formfüllung bis zum vollständigen Schliessen des Verschlussorgans kann auf diese Weise wesentlich verkürzt werden.

Nachfolgend wird ein Ausführungsbeispiel der Ventileinrichtung anhand von Zeichnungen näher erläutert. In diesen Zeichnungen zeigt:
- Fig. 1: einen Längsschnitt durch das Entlüftungsventil;
- Fig. 2: eine Detailansicht des Entlüftungsventils gemäss Fig. 1;
- Fig. 3: einen Querschnitt durch das Entlüftungsventil entlang der Linie A-A in Fig. 1;
- Fig. 4: einen Querschnitt durch das Entlüftungsventil entlang der Linie B-B in Fig. 1;
- Fig. 5: eine Blockschaltbild der gesamten Entlüftungsventileinrichtung;

Anhand der Figur 1, welche das Entlüftungsventil 1 in einem Längsschnitt zeigt, wird der Aufbau des Entlüftungsventils näher erläutert. Das Entlüftungsventil 1 weist ein rundes Ventilgehäuse 2 auf, welches mit einem zentralen Ventilkanal 3 zur Aufnahme und Führung eines Verschlussorgans 20 versehen ist. Auf der Vorderseite des Ventilgehäuses 2 ist eine als Erweiterung eines Entlüftungskanals 7 wirkende Entlüftungskammer 6 angeordnet, welche über einen Ventilsitz 9 mit dem Ventilkanal 3 verbunden ist. Die Entlüftungskammer 6 ist zwischen einem in die zu entlüftende Kavität führenden ersten Entlüftungskanalabschnitt 7a und einem auf der Oberseite aus dem Ventilgehäuse 2 führenden zweiten Entlüftungskanalabschnitt 7b angeordnet. Dieser zweite Entlüftungskanalabschnitt 7b mündet radial in eine vor dem Ventilkanal 3 angeordnete und an den Ventilsitz 9 angrenzende Ventilkammer 4. Auf der Rückseite des Ventilgehäuses 2 ist eine Pneumatikkammer 10 eingelassen, die mittels eines Deckels 11 verschlossen ist. Im weiteren ist eine den Ventilkanal 3 umschliessende Hydraulikkammer 13 in das Ventilgehäuse 2 eingelassen. Diese Hydraulikkammer 13 ist mit einer relativen dünnen, an den Ventilkanal 3 angrenzenden Kammerwandung 14 versehen, welche unter der Einwirkung eines in der Hydraulikkammer 13 erzeugbaren Überdrucks in Richtung des Ventilkanals 3 elastisch auswölbbar ist, wie dies aus der Fig. 2 in vergrösserter und zugunsten einer guten Erkennbarkeit stark übertriebener Darstellung ersichtlich ist. Für gewisse Anwendungsfälle kann es zudem Sinn machen, anstelle eines flüssigen ein gasförmiges Medium zum Beaufschlagen der Hydraulikkammer vorzusehen. In diesem Sinn ist der Ausdruck "Hydraulikkammer" nicht als einschränkend zu verstehen.

Im Ventilkanal 3 ist das zwischen einer Offen- und einer Schliessstellung verschiebbare Verschlussorgan 20 aufgenommen, wobei das Verschlussorgan 20 im vorliegenden Beispiel in der Offenstellung gezeigt ist. Das Verschlussorgan 20 weist einen Ventilschaft 21 mit einem endseitig daran angeordneten und als Kegelventil ausgebildeten Ventilkopf 22 auf. Mit diesem Ventilkopf 22 kann der Entlüftungskanal 7 am Ventilsitz 9 im Bedarfsfall verschlossen werden, so dass kein Giessmaterial vom ersten Entlüftungskanalabschnitt 7a in den Ventilkanal 3 und den zweiten Entlüftungskanalabschnitt 7b vordringen kann. Auf der dem Ventilkopf 22 gegenüberliegenden Seite ist ein Ventilteller 23 mittels einer Schraube 27 mit dem Ventilschaft 21 verbunden. Der Ventilteller 23 weist einen umlaufenden und als Anschlag dienenden Bund 25 sowie einen elastisch auslenkbaren Tellermittelteil 24 auf. Der Ventilteller 23 ist in der Pneumatikkammer 10 aufgenommen, wobei der Ventilteller 23, und damit auch das Verschlussorgan 20, pneumatisch sowohl nach rechts in die gezeigte Offenstellung wie auch nach links in die Schliessstellung bewegt werden kann. Dazu sind zwei Kanäle 28, 29 vorgesehen, welche stirnseitig vor und hinter dem Ventilteller 23 in die Pneumatikkammer 10 münden.

Fig. 3 zeigt einen Querschnitt durch das Entlüftungsventil entlang der Linie A-A in Fig. 1. Wie aus dieser Darstellung ersichtlich ist, besitzen sowohl der Ventilkanal 3 wie auch der Ventilschaft 21 einen polygonalen Querschnitt. Dies hat u.a. den Vorteil, dass der Ventilteller 23 einfach vom Ventilschaft 21 entfernt werden kann, indem die den Ventilteller 23 am Ventilschaft 21 fixierenden Schraube 27 ohne Fixierung des Ventilschafts gelöst werden kann, da sich der Ventilschaft 21 im Ventilkanal 3 nicht verdrehen kann (Fig. 1). Eine polygonale Gestaltung des Ventilkanals 3 begünstig zudem eine klemmende, reibschlüssige Fixierung des Verschlussorgans 20.

Aus der Figur 4, welche einen Querschnitt durch das Entlüftungsventil entlang der Linie B-B in Fig. 1 zeigt, ist der auf zwei Seiten aus dem Gehäuse 2 führende Entlüftungskanalabschnitt 7b ersichtlich.

Anhand des Blockschaltbilds gemäss Figur 5 soll der grundsätzliche Aufbau und die Wirkungsweise der gesamten Entlüftungsventileinrichtung, unter teilweiser Bezugnahme auf die Figur 1, näher erläutert werden. Nebst dem eigentlichen Entlüftungsventil weist die Entlüftungsventileinrichtung einen vorzugsweise im ersten Entlüftungskanalabschnitt 7a angeordneten Sensor 30 auf, mittels welchem das in den Entlüftungskanal vordringende Giessmaterial detektiert werden kann. Im weiteren ist eine Steuer- und Kontrolleinheit 32 vorgesehen, die ein Hydraulikaggregat 33 sowie eine Pneumatikeinheit 34 umfasst. Das Hydraulikaggregat 33 ist über einen Vorlauf 36 und einen Rücklauf 37 mit der Hydraulikkammer 13 verbunden. Im weiteren ist eine Entlastungsventilanordnung 38 vorgesehen, welche u.a. ein im Rücklauf 37 angeordnetes Entlastungsventil 39 aufweist, mittels dem ein schneller Abbau des in der Hydraulikkammer 13 vorherrschenden Überdrucks eingleitet werden kann. Die Betätigung dieses Entlastungsventils 39, d.h. das Öffnen, erfolgt mittels des Sensorsignals, was durch die von dem Sensor 30 zum Entlastungsventil 39 führende Leitung 40 angedeutet ist.

Zur pneumatischen Betätigung des Ventiltellers 23 sind zwei von der Pneumatikquelle 34 zu der Pneumatikkammer 10 führende Leitungen 41, 42 vorgesehen. Über eine dritte Leitung 43 kann der im Entlüftungskanal vorherrschende Unterdruck gemessen werden. Als Pneumatikquelle 34 dient in den meisten Fällen ein hausinterner Druckanschluss, wobei natürlich auch eine separate Druckquelle vorgesehen werden kann. Im weiteren ist am zweiten Entlüftungskanalabschnitt 7b eine Unterdruckquelle zum zwangsweisen Entlüften der Kavität angeschlossen.

Um die Kavität einer Giessform (nicht dargestellt) über das Entlüftungsventil 1 entlüften zu können, muss letzteres in den geöffneten Zustand gemäss Fig. 1 gebracht werden. Dazu wird über die Leitung 41 und die Bohrung 29 im linken Teil 10a der Pneumatikkammer 10 ein Überdruck aufgebaut, so dass sich der Ventilteller 23 zusammen mit dem Verschlussorgan 20 nach rechts in die Offenstellung bewegt. Danach wird über die Leitung 36 ein Überdruck von ca. 100bar in der Hydraulikkammer 13 aufgebaut, so dass sich die Kammerwandung 14 unter der Einwirkung dieses Überdrucks in Richtung des Ventilschafts 21 auswölbt und das Verschlussorgan 20 in der Offenstellung reibschlüssig fixiert. Nun wird die andere, rechte Seite des Ventiltellers 23 über die Leitung 42 und die Bohrung 28 mit Überdruck beaufschlagt, so dass der Ventilteller 23 zusammen mit dem Verschlussorgan 20 pneumatisch in Schliessrichtung vorgespannt ist. Es versteht sich, dass die ganzen Elemente so aufeinander abgestimmt sind, dass das Verschlussorgan 20, auch bei voller Druckbeaufschlagung des Ventiltellers 23 in Schliessrichtung, durch die ausgewölbte Kammerwandung 14 reibschlüssig in der Offenstellung gehalten wird. In diesem Zustand befindet sich das Entlüftungsventil 1 in der Entlüftungsstellung, in der über den Entlüftungskanal 7 vor und während des eigentlichen Giessvorgangs kontinuierlich Luft/Gase aus der Kavität abgesaugt werden kann/können. Sobald das Giessmaterial den Sensor 30 erreicht, generiert letzterer ein elektrisches Signal, welches direkt oder indirekt zum Öffnen des Entlastungsventils 38 benutzt wird. Durch das Öffnen des Entlastungsventils 38 wird der Druck in der Hydraulikkammer 13 schlagartig abgebaut, da nur ein sehr geringes Volumen an Hydraulikflüssigkeit aus der Hydraulikkammer 13 abfliessen muss, damit sich die ausgewölbte Kammerwandung 14 selbsttätig zurückwölbt. Durch das Zurückwölben der Kammerwandung 14 wird die Reibschlussverbindung zu dem Verschlussorgan 20 aufgehoben und das pneumatisch vorgespannte Verschlussorgan 20 sehr schnell von der Offen- in die Schliessstellung bewegt. Dabei hilft die Ventilplatte 23 die kinetische Energie des Verschlussorgans 20 im Sinne eines federnden Endanschlags abzufangen, indem sich zuerst der als Anschlag dienende Bund 25 der Ventilplatte 23 am Deckel 11 anlegt und die kinetische Energie über den elastischen Tellermittelteil 24 abgefangen wird. Dazu ist die Ventilplatte 23 aus einem elastischen Material mit einer hohen Eigendämpfung gefertigt, wobei der elastische Tellermittelteil 24 derart gestaltet ist, dass dieser nur innerhalb der Elastizitätsgrenze des Materials ausgelenkt wird. Als Material für die Ventilplatte 23 bieten sich insbesondere Verbundfaserwerkstoffe an, da diese leicht sind und deren Eigenschaften gezielt beeinflusst werden können, indem diese beispielsweise gezielt mit einer hohen Eigendämpfung versehen werden. Die Anordnung Ventilplatte-Verschlussorgan ist so gestaltet und dimensioniert, dass sich der Ventilkopf 22 noch nicht dichtend am Ventilsitz 9 angelegt hat, wenn der Bund 25 der Ventilplatte 23 am Deckel 11 der Pneumatikkammer 10 zur Anlage kommt. Die bei der Schliessbewegung auf das Verschlussorgan 20 übertragene kinetische Energie wird durch den Ventilteller 23 daher kontrolliert abgefangen. Nachdem sich der Ventilteller 23 mit seinem Bund 25 am Deckel 11 der Pneumatikkammer 10 angelegt hat, wird der Ventilteller 23 durch die im Verschlussorgan 20 innewohnende kinetische Energie noch soweit elastisch ausgelenkt, bis sich der Ventilkopf 22 dichtend am Ventilsitz 9 anlegt. Dieser ausgelenkte Zustand des Ventiltellers 23, in dem der Ventilsitz 9 vom Ventilkopf 22 verschlossen ist, bleibt solange bestehen, wie ein minimaler Überdruck, beispielsweise 5 bar, in der Pneumatikkammer 10 aufrechterhalten wird.

Anstelle von pneumatischen Mitteln zum Vorspannen des Verschlussorgans 20 könnte es sich auch anbieten, dieses mittels einer Feder vorzuspannen. Im weiteren könnten anstelle einer hydraulisch auslenkbaren Kammerwandung 14 beispielsweise auch piezoelektrische Kristalle verwendet werden, welche das Verschlussorgan 20 unter dem Einfluss einer angelegten elektrischen Spannung reibschlüssig fixieren. Es versteht sich, dass auch eine Entlüftungsventileinrichtung vorgesehen werden kann, welche mehr als ein Entlüftungsventil umfasst. Ausserdem kann anstelle eines Tellerventils beispielsweise auch ein zylindrisches oder flaches Ventil eingesetzt werden.

Die wesentlichen Vorteile der gezeigten Entlüftungsventileinrichtung sowie insbesondere des Entlüftungsventils lassen sich wie folgt zusammenfassen:
- Das Entlüftungsventil ist universell einsetzbar, da das Schliessen des Verschlussorgans prozessunabhängig erfolgt, d.h. unabhängig von den Betriebsparametern der Giesseinrichtung sowie des Giessmaterials;
- Das Verschlussorgan wird zuverlässig und sehr schnell, d.h. in der Grössenordnung von ca. 1-2 ms, von der Offen- in die Schliessstellung bewegt. Dadurch kann mit dem Schliessen des Entlüftungsventils bis zum vollständigen Füllen der Kavität gewartet werden;
- Das Entlüftungsventil ist sehr einfach aufgebaut und besitzt sehr wenig bewegte Teile. Zudem brauchen keine Dichtungen, Federn etc. vorgesehen zu werden. Dadurch ist es sehr kompakt, wartungsarm, zuverlässig und kostengünstig in der Herstellung. Zudem steht ein grosser Absaugquerschnitt zur Verfügung.
- Das Verschlussorgan wird kontrolliert abgebremst, was die Lebensdauer des gesamten Entlüftungsventils erhöht.
- Der runde Aufbau bietet zahlreiche Vorteile beim Einbau.

## Patentansprüche

1. Entlüftungsventileinrichtung für Giessformen, mit einem Entlüftungsventil (1), welches ein mit einem Entlüftungskanal (7) versehenes Ventilgehäuse (2) sowie ein den Entlüftungskanal (7) zu verschliessen bestimmtes, zwischen einer Offen- und Schliessstellung bewegbares Verschlussorgan (20) aufweist, **dadurch gekennzeichnet, dass** das Verschlussorgan (20) reibschlüssig in der Offenstellung haltbar und gleichzeitig in Schliessrichtung vorspannbar ist.

2. Entlüftungsventileinrichtung (1) nach Anspruch 1, **dadurch gekennzeichnet, dass** erste Mittel zum reibschlüssigen Fixieren des Verschlussorgans (20) in der Offenstellung und zweite Mittel zum Vorspannen des in der Offenstellung fixierten Verschlussorgans (20) in Schliessrichtung vorgesehen sind.

3. Entlüftungsventileinrichtung nach Anspruch 2, **dadurch gekennzeichnet, dass** die ersten Mittel eine hydraulisch oder pneumatisch beaufschlagbare Kammer (13) aufweisen, welche mit einer in Richtung des Verschlussorgans (20) auswölbbaren, das Verschlussorgan (20) reibschlüssig fixierbaren Kammerwandung (14) versehen ist.

4. Entlüftungsventileinrichtung nach Anspruch 3, **dadurch gekennzeichnet, dass** die Kammerwandung (14) innerhalb der Elastizitätsgrenze des Materials derart auslenkbar ist, dass sie sich nach der Reduzierung des in der Kammer (13) vorherrschenden Überdrucks selbsttätig in die das Verschlussorgan (20) freigebende Ausgangsposition zurückwölbt.

5. Entlüftungsventileinrichtung nach einem der Ansprüche 2 bis 4, **dadurch gekennzeichnet, dass** die zweiten Mittel eine pneumatisch unter Überdruck setzbare Kammer (10) umfassen, in welcher eine am Verschlussorgan (20) angeordnete oder mit diesem in Wirkverbindung stehende, in Schliessrichtung des Verschlussorgans (20) pneumatisch beaufschlagbare Ventilplatte (23) angeordnet ist

6. Entlüftungsventileinrichtung nach Anspruch 2, **dadurch gekennzeichnet, dass** die zweiten Mittel eine das Verschlussorgan (20) in Schliessrichtung vorspannende Feder umfassen.

7. Entlüftungsventileinrichtung nach Anspruch 3 oder 4, **dadurch gekennzeichnet, dass** das Verschlussorgan (20) verschiebbar in einem Ventilkanal (3) im Ventilgehäuse (2) aufgenommen ist und dass die Kammer (13) den Ventilkanal (3) zumindest teilweise umschliesst.

8. Entlüftungsventileinrichtung nach einem der Ansprüche 3, 4 oder 7, **dadurch gekennzeichnet, dass** ein Entlastungsventil (39) zur Reduzierung des in der hydraulisch beaufschlagbaren Kammer (13) vorherrschenden Überdrucks und zur Aufhebung der Reibschlussverbindung zwischen der Kammerwandung (14) und dem Verschlussorgan (20) innerhalb einer vorgegebenen Zeit vorgesehen ist.

9. Entlüftungsventileinrichtung nach Anspruch 8, **dadurch gekennzeichnet, dass** zumindest ein Sensor (30) zur Detektiorung des in den Entlüftungskanal (7) vordringenden Giessmaterials vorgesehen ist, welcher der direkten oder indirekten Ansteuerung des Entlastungsventils (39) dient.

10. Entlüftungsventileinrichtung nach einer der vorhergehenden Ansprüche, **dadurch gekennzeichnet, dass** das Verschlussorgan (20) einen Ventilschaft (21) mit einem endseitig daran angeordneten un>>d als Verschlussteil wirkenden Ventilkopf (22) aufweist.

11. Entlüftungsventileinrichtung nach Anspruch 10, **dadurch gekennzeichnet, dass** der in das Ventilgehäuse (2) eingelassene Ventilkanal (3) einen von einem Kreis abweichenden, vorzugsweise einen polygonalen Querschnitt, aufweist, und dass der Ventilschaft (21) des Verschlussorgans (20) mit der Form des Ventilkanals (3) korrespondiert während der Ventilkopf (22) rund ausgebildet ist

12. Entlüftungsventileinrichtung nach Anspruch 10 oder 11, **dadurch gekennzeichnet, dass** das Ventilgehäuse (2) mit einem ersten und einem zweiten Entlüftungskanalabschnitt (7a, 7b) versehen ist, wobei zwischen dem ersten und zweiten Entlüftungskanalabschnitt (7a, 7b) ein Ventilsitz (9) angeordnet ist, welcher von dem Ventilkopf (22) verschliessbar ist.

13. Entlüftungsventileinrichtung nach Anspruch 5, **dadurch gekennzeichnet, dass** die Ventilplatte (23) auf der dem Ventilkopf (22) gegenüberliegenden Seite am Ventilschaft (21) angeordnet ist, wobei die Ventilplatte (23) in Öffnungs- und in Schliessrichtung pneumatisch beaufschlagbar ist.

14. Entlüftungsventileinrichtung nach Anspruch 13, **dadurch gekennzeichnet, dass** die Ventilplatte (23) mit einem als Anschlag dienenden Bund (25) sowie einem federelastisch auslenkbaren, die kinetische Energie des Verschlussorgans (20) bei der Schliessbewegung aufnehmenden Tellermittelteil (24) versehen ist.

15. Entlüftungsventileinrichtung nach Anspruch 14, **dadurch gekennzeichnet, dass** die Ventilplatte (23) aus einem mit einer hohen Eigendämpfung versehenen Material, vorzugsweise aus einem Verbundfaserwerkstoff gefertigt ist,

16. Entlüftungsventileinrichtung nach einem der Ansprüche 13 bis 15, **dadurch gekennzeichnet, dass** die Ventilplatte (23) lösbar mit dem Verschlussorgan (20) verbunden ist.

## Claims

1. Venting valve assembly for casting moulds, with a venting valve (1), which has a valve housing (2), provided with a venting channel (7), and a closing member (20), intended for closing the venting channel (7) and movable between an open position and a closed position, **characterized in that** the closing member (20) can be held in the open position by friction and at the same time can be biased in the closing direction.

2. Venting valve assembly (1) according to Claim 1, **characterized in that** first means for frictionally fixing the closing member (20) in the open position and second means for biasing the closing member (20) that is fixed in the open position in the closing direction are provided.

3. Venting valve assembly according to Claim 2, **characterized in that** the first means have a hydraulically or pneumatically operable chamber (13), which is provided with a chamber wall (14) which can curve convexly in the direction of the closing member (20) and can frictionally fix the closing member (20).

4. Venting valve assembly according to Claim 3, **characterized in that** the chamber wall (14) can be deflected within the elastic limit of the material in such a way that, after the positive pressure prevailing in the chamber (13) is reduced, it automatically curves back into the starting position, releasing the closing member (20).

5. Venting valve assembly according to one of Claims 2 to 4, **characterized in that** the second means comprises a chamber (10) which can be pneumatically subjected to positive pressure, in which a valve plate (23) arranged on or in operative connection with the closing member (20) and pneumatically operable in the closing direction of the closing member (20) is arranged.

6. Venting valve assembly according to Claim 2, **characterized in that** the second means comprises a spring biasing the closing member (20) in the closing direction.

7. Venting valve assembly according to Claim 3 or 4, **characterized in that** the closing member (20) is displaceably accommodated in a valve channel (3) in the valve housing (2) and **in that** the chamber (13) at least partially encloses the valve channel (3).

8. Venting valve assembly according to one of Claims 3, 4 or 7, **characterized in that** a relief valve (39) is provided for reducing the positive pressure prevailing in the hydraulically operable chamber (13) and for overcoming the frictional connection between the chamber wall (14) and the closing member (20) within a predetermined time.

9. Venting valve assembly according to Claim 8,
**characterized in that** at least one sensor (30) is provided for detecting the casting material penetrating into the venting channel (7), which sensor serves for directly or indirectly activating the relief valve (39).

10. Venting valve assembly according to one of the preceding claims, **characterized in that** the closing member (20) has a valve stem (21) with a valve head (22) arranged at its end and acting as a closing part.

11. Venting valve assembly according to Claim 10, **characterized in that** the venting channel (3) let into the valve housing (2) has a cross section other than that of a circle, preferably a polygonal cross section, and **in that** the valve stem (21) of the closing member (20) is of a form corresponding to the form of the valve channel (3) while the valve head (22) is of a round form.

12. Venting valve assembly according to Claim 10 or 11, **characterized in that** the valve housing (2) is provided with a first and a second venting channel portion (7a, 7b), a valve seat (9), which can be closed by the valve head (22), being arranged between the first and second venting channel portions (7a, 7b).

13. Venting valve assembly according to Claim 5, **characterized in that** the valve plate (23) is arranged on the valve stem (21) on the side opposite from the valve head (22), the valve plate (23) being pneumatically operable in the opening and closing directions.

14. Venting valve assembly according to Claim 13, **characterized in that** the valve plate (23) is provided with a collar (25), serving as a stop, and also a central cup part (24), which can be resiliently deflected and absorbs the kinetic energy of the closing member (20) during the closing movement.

15. Venting valve assembly according to Claim 14, **characterized in that** the valve plate (23) is produced from a material provided intrinsically with a great damping effect, preferably from a composite fibrous material.

16. Venting valve assembly according to one of Claims 13 to 15, **characterized in that** the valve plate (23) is detachably connected to the closing member (20).

## Revendications

1. Installation à soupape pour permettre de purger l'air pour moules de coulage, comprenant une soupape pour permettre de purger l'air (1) qui présente une cage de soupape (2) pourvue d'un évent (7), ainsi qu'un organe de fermeture déplaçable entre une position d'ouverture et une position de fermeture et servant à fermer l'évent (7), **caractérisée en ce que** l'organe de fermeture (20) peut être maintenu par friction dans la position d'ouverture et qu'il peut en même temps être précontraint dans la direction de fermeture.

2. Installation à soupape pour permettre de purger l'air pour moules de coulage suivant la revendication 1, **caractérisée en ce que** sont prévus des premiers moyens pour la fixation entraînée par friction de l'organe de fermeture dans la position d'ouverture et des seconds moyens pour la précontrainte dans la direction de fermeture de l'organe de fermeture fixé en position d'ouverture.

3. Installation à soupape pour permettre de purger l'air, **caractérisée en ce que** les premiers moyens présentent une chambre (13) qui peut être sollicitée hydrauliquement ou pneumatiquement et qui est pourvue d'une paroi de chambre (14) pouvant être bombée en direction de l'organe de fermeture (20), dont elle assure la fixation entraînée par friction.

4. Installation à soupape pour permettre de purger l'air, **caractérisée en ce que** la paroi de la chambre (14) peut être déviée dans la limite d'élasticité de la matière jusqu'à ce qu'elle revienne automatiquement à l'état initial, dégageant l'organe de fermeture (20), une fois que la surpression régnant dans la chambre (13) a été réduite.

5. Installation à soupape pour permettre de purger l'air, **caractérisée en ce que** les seconds moyens comprennent une chambre (10), qui peut être mise pneumatiquement sous surpression et dans laquelle est disposé un volet (23), qui est situé sur l'organe de fermeture (20) ou qui concourt avec celui-ci et qui peut être sollicité pneumatiquement dans la direction de fermeture de l'organe de fermeture (20).

6. Installation à soupape pour permettre de purger l'air, **caractérisée en ce que** les seconds moyens comprennent un ressort qui précontraint l'organe de fermeture (20) dans la direction de fermeture.

7. Installation à soupape pour permettre de purger l'air, **caractérisée en ce que** l'organe de fermeture (20) est reçu, de manière déplaçable, dans la cage de soupape (2), dans un passage libre (3) de la soupape et **en ce que** la chambre (13) entoure au moins partiellement le passage libre (3) de la soupape.

8. Installation à soupape pour permettre de purger l'air suivant une des revendications 3, 4 ou 7, **caractérisée en ce qu'**une soupape de décharge (39) est prévue pour la réduction de la surpression régnant dans la chambre (13), qui peut être sollicitée hydrauliquement, ainsi que pour l'annulation de la liaison entraînée par friction entre la paroi de chambre (14) et l'organe de fermeture (20) dans un laps de temps prédéterminé.

9. Installation à soupape pour permettre de purger l'air suivant la revendication 8, **caractérisée en ce qu'**est prévu au moins un détecteur (30) pour la détection de la matière de remplissage avançant dans l'évent (7), détecteur qui sert à la commande directe ou indirecte de la soupape de décharge (39).

10. Installation à soupape pour permettre de purger l'air suivant une des revendications précédentes, **caractérisée en ce que** l'organe de fermeture (20) présente une tige de soupape (21), sur l'extrémité de laquelle est disposée une tête de soupape (22) agissant comme élément de fermeture.

11. Installation à soupape pour permettre de purger l'air suivant la revendication 10, **caractérisée en ce que** le passage libre (3) pratiqué dans la cage de soupape (2) présente une section transversale s'écartant du cercle, de préférence une section transversale polygonale et **en ce que** la tige de soupape (21) de l'organe de fermeture (20) correspond à la forme du passage libre (3) de la soupape, alors que la tête de soupape (22) est conçue ronde.

12. Installation à soupape pour permettre de purger l'air suivant la revendication 10 ou 11, **caractérisée en ce que** la cage de soupape (2) est pourvue d'une première et d'une seconde section de l'évent (7a, 7b), entre lesquelles est disposé un siège de soupape (9) pouvant être fermé par la tête de soupape (22).

13. Installation à soupape pour permettre de purger l'air suivant la revendication 5, **caractérisée en ce que** le volet (23) est disposé sur le côté opposé à la tête de soupape (22), sur la tige de soupape (21), le volet (23) pouvant être sollicité pneumatiquement en direction d'ouverture et de fermeture.

14. Installation à soupape pour permettre de purger l'air suivant la revendication 13, **caractérisée en ce que** le volet (23) est pourvu d'un collet (25) servant de butée, ainsi que d'une partie centrale de volet (24) pouvant être déviée par déformation et absorbant l'énergie cinétique de l'organe de fermeture (20) lors du mouvement de fermeture.

15. Installation à soupape pour permettre de purger l'air suivant la revendication 14, **caractérisée en ce que** le volet (23) est fabriqué en un matériau à autoamortissement élevé, de préférence en un matériau composite renforcé par des fibres.

16. Installation à soupape pour permettre de purger l'air suivant une des revendications 13 à 15, **caractérisée en ce que** le volet (23) est relié de manière amovible à l'organe de fermeture.
